# EUROPÄISCHE PATENTSCHRIFT

(11) **EP 0 425 736 B1**
(45) Veröffentlichungstag und Bekanntmachung des Hinweises auf die Patenterteilung: **19.07.1995**
(21) Anmeldenummer: 89250072.9
(22) Anmeldetag: 02.11.1989
(51) Int. Cl.: H01T 2/02

(54) **Triggerbare Schaltfunkenstrecke**
Triggered commutation spark gap
Eclateur de commutation déclenchable

(43) Veröffentlichungstag der Anmeldung: 08.05.1991
(73) Patentinhaber: SIEMENS AKTIENGESELLSCHAFT, 80333 München (DE)
(72) Erfinder: Boy, Jürgen, Dipl.-Ing., D-1000 Berlin 28 (DE); Jacubeit, Matthias, Dipl.-Ing., D-1000 Berlin 61 (DE)

(56) Entgegenhaltungen:
- EP-A- 0 242 590
- FR-A- 2 589 015
- US-A- 3 725 729
- US-A- 4 604 554
- SOVIET INVENTIONS ILLUSTRATED. Week D06, Issued 18 March,1981 DERWENT LONDON & SU-A-738 022
- Prospekt "EEV Spark Gaps For Voltage Surge Protection And High Energy Pulsed Switching" der Fa. EEV

## Beschreibung

Die Erfindung liegt auf dem Gebiet der elektrischen Bauelemente und ist bei der konstruktiven Ausgestaltung einer triggerbaren Schaltfunkenstrecke anzuwenden, bei der eine galvanisch triggerbare Elektrode zentrisch innerhalb einer Elektrode der Hauptentladungsstrecke angeordnet ist. Derartige Bauelemente werden u.a. als steuerbare Hochspannungsschalter in Zündgeräten verwendet. Dabei überträgt der Hochspannungsschalter die in einem Kondensator gespeicherte Energie schnell und verlustarm auf eine Last, beispielsweise auf einen ohmschen Widerstand zur Umwandlung elektrischer Energie in thermische Energie oder auf die Primärwicklung einer Zündspule. Diese Energieübertragung muß verlustarm und schnell, d.h. insbesondere mit hoher Steilheit der Strom- und Spannungsimpulse erfolgen.

Eine bekannte triggerbare Schaltfunkenstrecke besteht im wesentlichen aus einem Gasentladungsraum und einer Triggerelektrode; dabei wird der Gasentladungsraum von einem zylindrischen Isolator, beispielsweise einem Keramik- oder Glasröhrchen, und von einer ersten und einer zweiten Hauptelektrode begrenzt, die an den Enden des Isolators angeordnet und mit diesem vakuumdicht verbunden sind. Die Hauptelektroden haben jeweils eine ebene Entladungsfläche, beide Entladungsflächen stehen sich axial gegenüber. Innerhalb der ersten Hauptelektrode und gegen diese isoliert ist eine zylindrische Triggerelektrode angeordnet; sie befindet sich dabei im Zentrum einer kreisförmigen Öffnung der ersten Hauptelektrode. Die Entladungsfläche der Triggerelektrode ist bündig mit der Entladungsfläche der ersten Hauptelektrode angeordnet, ebenso ein zylindrischer Isolierkörper, mit dem die Triggerelektrode gegen die erste Hauptelektrode isoliert ist (Prospekt "EEV Spark Gaps For Voltage Surge Protection And High Energy Pulsed Switching" der Fa. EEV).

Wird beim Betrieb einer solchen bekannten Schaltfunkenstrecke an die Triggerelektrode ein hochfrequenter Hochspannungsimpuls angelegt, so wird über eine Vorentladung die Zündung der Entladungsstrecke zwischen den beiden Hauptelektroden eingeleitet. Der Zeitraum vom Zünden der Vorentladung bis zum eigentlichen Schaltvorgang wird als Verzögerungszeit oder Zündverzugszeit definiert. Dieser beträgt bei bisher üblichen Schaltfunkenstrecken etwa 0,7 bis 2 »s bei einer zu schaltenden Spannung von 2 kV und bei einer Eigendurchbruchsspannung von etwa 3 kV. Die Durchschaltzeit der Hauptentladungsstrecke beträgt etwa 0,2 »s.

Ausgehend von einer triggerbaren Schaltfunkenstrecke mit den Merkmalen des Oberbegriffes des Patentanspruches 1 liegt der Erfindung die Aufgabe zugrunde, die Schaltfunkenstrecke so auszugestalten, daß sie eine Verzögerungszeit von weniger als 0,5 »s aufweist. Dies soll insbesondere unter den Randbedingungen einer zu schaltenden Spannung von etwa 2 kV und einer Eigendurchbruchsspannung von etwa 5 kV gelten.

Zur Lösung dieser Aufgabe ist gemäß der Erfindung vorgesehen, daß der Abstand der Entladungsflächen der beiden Hauptelektroden um den Faktor 1,1 bis 2,3 größer ist als die Breite des Ringspaltes zwischen der Triggerelektrode und der ersten Hauptelektrode, daß die umlaufende Kante der Triggerelektrode einen Krümmungsradius kleiner/gleich 0,1 mm aufweist und daß die Triggerelektrode und die erste Hauptelektrode mit einer silberhaltigen Aktivierungsmasse beschichtet sind.

Bei einer derartigen Ausgestaltung der Schaltfunkenstrecke erzielt man eine Zündverzugszeit von etwa 0,01 bis 0,5 »s und eine Durchschaltzeit von etwa 0,01 »s. Dies läßt sich insbesondere dann erzielen, wenn der Abstandsfaktor betreffend den Abstand der beiden Hauptelektroden zueinander und die Breite des Ringspaltes zwischen 1,25 und 2,0, am besten zwischen 1,4 und 1,7 liegt. Als Aktivierungsmasse kommt insbesondere eine Silberschicht oder eine aufgeschmolzene Schicht aus einer eutektischen Silber-Aluminium-Verbindung mit einem Aluminiumanteil von etwa 10 bis 40 Gew.% in Betracht.

Beim Betrieb der neuen Schaltfunkenstrecke ist darauf zu achten, daß die Polarität des Triggerimpulses entgegengesetzt zur Polarität der zu schaltenden Spannung ist. In diesem Fall treten in der Hauptentladungsstrecke im Zeitpunkt der Triggerung hohe Feldstärken auf, die zum schnellen Durchzünden der Hauptentladungsstrecke führen.

Ein Ausführungsbeispiel der neuen Schaltfunkenstrecke ist in der Figur dargestellt.

Die Hauptentladungsstrecke der neuen Schaltfunkenstrecke wird von der ersten, scheibenförmig ausgebildeten Hauptelektrode 3 und der zweiten, napfförmig ausgebildeten Hauptelektrode 2 gebildet, die jeweils vakuumdicht in ein Ende des rohrförmigen Keramikisolator 1 eingesetzt sind. Diese drei Bauteile bilden einen Entladungsraum 4, der mit einer Gasfüllung versehen ist, insbesondere mit einer reinen Stickstoffüllung.

Die scheibenförmige Hauptelektrode 3 ist mit einer ringförmigen Öffnung 5 versehen, in deren Zentrum die Triggerelektrode 6 angeordnet ist. Diese besteht aus einem zylindrischen Fußteil 7 und dem eigentlichen, stabförmigen Elektrodenteil 8 und ist unter Zwischenschaltung eines rohrförmigen Keramikisolators 9 vakuumdicht mit der Hauptelektrode 3 verbunden. Die umlaufende Kante des stabförmigen Elektrodenteiles 8 ist scharf ausgebildet, d.h. der Krümmungsradius ist kleiner/gleich 0,1 mm. Dabei ist wesentlich, daß die Stirnfläche der Steuerelektrode 8 bündig mit der Entladungsfläche der Hauptelektrode 3 abschließt. Der zwischen der Steuerelektrode 8 und der ringförmigen Öffnung 5 sich ergebende Ringspalt 10 bildet die Vorentladungsstrecke.

Der axiale Abstand der Entladungsflächen der beiden Hauptelektroden 2 und 3 ist mit a bezeichnet, die Breite des Ringspaltes zwischen der Triggerelektrode 6 und der ringförmigen Öffnung 5 der Hauptelektrode 3 mit b. Der Abstand a beträgt im vorliegenden Fall 1,1 mm ± 0,15 mm, die Spaltbreite b 0,7 mm ± 0,15 mm.

Weiterhin sind die Triggerelektrode 6 und die scheibenförmige Hauptelektrode 3 wenigstens in dem jeweils für die Gasentladung wesentlichen Bereich mit einer Aktivierungsmasse 11 beschichtet, bei der es sich im vorliegenden Fall um Silber handelt. Zweckmäßig erfaßt die Beschichtung die gesamte Oberfläche der beiden Elektroden.

Die dargestellten Schaltfunkenstrecke weist eine minimale Betriebsspannung von 1,3 kV und eine Eigendurchbruchsspannung von etwa 5 kV auf; bei einer Betriebsspannung von 2 kV und Triggerpulsamplituden von 2 bis 4 kV wurden Zündverzugszeiten von 0,01 bis 0,5 »s und Durchschaltzeiten von etwa 10 ns ermittelt.

## Patentansprüche

1. Triggerbare Schaltfunkenstrecke,
bestehend aus einem Gasentladungsraum, der durch einen Isolator und eine erste sowie eine zweite Hauptelektrode mit jeweils ebener Entladungsfläche begrenzt ist,
und aus einer innerhalb der ersten Hauptelektrode angeordneten zylindrischen Triggerelektrode,
wobei die erste Hauptelektrode eine kreisförmige Öffnung aufweist, in deren Zentrum die Triggerelektrode bündig mit der Entladungsfläche der ersten Hauptelektrode angeordnet ist,
**dadurch gekennzeichnet**,
daß der Abstand der Entladungsflächen der beiden Hauptelektroden (2,3) um dem Faktor 1,1 bis 2,3 größer ist als die Breite des Ringspaltes (10) zwischen der Triggerelektrode (6) und der ersten Hauptelektrode (3),
daß die umlaufende Kante der Triggerelektrode (6) einen Krümmungsradius kleiner/gleich 0,1 mm aufweist und daß die Triggerelektrode (6) und die erste Hauptelektrode (3) mit einer silberhaltigen Aktivierungsmasse (11) beschichtet sind.

2. Triggerbare Schaltfunkenstrecke nach Anspruch 1,
**dadurch gekennzeichnet**, daß der Abstandsfaktor zwischen 1,25 und 2,0, insbesondere zwischen 1,4 und 1,7 liegt.

3. Schaltfunkenstrecke nach Anspruch 1 oder 2,
**dadurch gekennzeichnet**,
daß der Abstand (a) zwischen den beiden Hauptelektroden (2,3) 1,1 mm ± 0,15 mm beträgt und daß der Ringspalt (10) zwischen der Triggerelektrode (6) und der ersten Hauptelektrode (3) eine Breite (b) von 0,7 mm ± 0,15 mm aufweist.

4. Triggerbare Schaltfunkenstrecke nach einem der Ansprüche 1 bis 3, **dadurch gekennzeichnet**, daß die Aktivierungsmasse (11) aus einer Silberschicht oder aus einer aufgeschmolzenen Schicht aus einer eutektischen Silber-Aluminium-Verbindung mit einem Aluminiumanteil von etwa 10 bis 40 Gew.% besteht.

5. Triggerbare Schaltfunkenstrecke nach einem der Ansprüche 1 bis 4, **dadurch gekennzeichnet**, daß der Entladungsraum (4) mit einer reinen Stickstoffatmosphäre gefüllt ist.

## Claims

1. Switching spark gap which can be triggered, consisting of a gas discharge chamber which is limited by an insulator and a first and a second main electrode each with a level discharge face, and of a cylindrical trigger electrode arranged inside the first main electrode, with the first main electrode having a circular opening, in the centre of which the trigger electrode is arranged flush with the discharge face of the first main electrode, characterized in that the spacing between the discharge faces of the two main electrodes (2, 3) is larger by the factor 1.1 to 2.3 than the width of the annular gap (10) between the trigger electrode (6) and the first main electrode (3), in that the circumferential edge of the trigger electrode (6) has a radius of curvature less than or the same as 0.1 mm and in that the trigger electrode (6) and the first main electrode (3) are coated with an activation material (11) containing silver.

2. Switching spark gap which can be triggered according to claim 1, characterized in that the spacing factor lies between 1.25 and 2.0, in particular between 1.4 and 1.7.

3. Switching spark gap according to claim 1 or 2, characterized in that the spacing (a) between the two main electrodes (2, 3) amounts to 1.1 mm + 0.15 mm and in that the annular gap (10) between the trigger electrode (6) and the first main electrode (3) has a width (b) of 0.7 mm ± 0.15 mm.

4. Switching spark gap which can be triggered according to one of claims 1 to 3, characterized in that the activation material (11) consists of a layer of silver or a melted-on layer of an eutectic silver-aluminium compound with an aluminium content of about 10 to 40 % by weight.

5. Switching spark gap which can be triggered according to one of claims 1 to 4, characterized in that the discharge chamber (4) is filled with a pure nitrogen atmosphere.

## Revendications

1. Éclateur de commutation déclenchable,
constitué d'un espace de décharge dans un gaz, qui est délimité par un isolateur et par une première électrode principale ainsi que par une seconde électrode principale ayant chacune une surface de décharge plane, et
d'une électrode cylindrique de déclenchement, disposée à l'intérieur de la première électrode principale,
la première électrode principale comportant une ouverture circulaire, au centre de laquelle l'électrode de déclenchement est disposée de niveau avec la surface de décharge de la première électrode principale,
caractérisé par le fait
que la distance des surfaces de décharge des deux électrodes principales (2,3) est supérieure, du facteur 1,1 à 2,3, à la largeur de l'intervalle annulaire (10) entre l'électrode de déclenchement (6) et la première électrode principale (3),
que le bord circonférentiel de l'électrode de déclenchement (6) a un rayon de courbure inférieur/égal à 0,1 mm, et
que l'électrode de déclenchement (6) et la première électrode principale (3) sont revêtues d'une composition d'activation (11) contenant de l'argent.

2. Éclateur de commutation déclenchable suivant la revendication 1,
caractérisé par le fait que le facteur de distance est compris entre 1,25 et 2,0 et notamment entre 1,4 et 2,7.

3. Éclateur de commutation suivant la revendication 1 ou 2,
caractérisé par le fait que la distance (a) entre les deux électrodes principales (2,3) est égale à 1,1 mm ± 0,15 mm et que l'intervalle annulaire (10) entre l'électrode de déclenchement (6) et la première électrode principale (3) a une largeur (b) égale à 0,7 mm ± 0,15 mm.

4. Éclateur de commutation déclenchable suivant l'une des revendications 1 à 3, caractérisé par le fait que la composition d'activation (11) est constituée d'une couche d'argent ou d'une couche fondue en en composé eutectique argent/aluminium ayant une proportion d'aluminium comprise entre environ 10 et 40 % en poids.

5. Eclateur de commutation déclenchable suivant l'une des revendications 1 à 4, caractérisé par le fait que l'espace de décharge (4) est empli d'une atmosphère d'azote pur.
